# EUROPÄISCHE PATENTSCHRIFT

(11) **EP 1 791 453 B1**
(45) Veröffentlichungstag und Bekanntmachung des Hinweises auf die Patenterteilung: **26.10.2011**
(21) Anmeldenummer: 05742651.2
(22) Anmeldetag: 11.04.2005
(51) Int. Cl.: A47G 25/90

(54) **AN- UND AUSZIEHHILFE FÜR STRÜMPFE**
AID FOR PULLING SOCKS ON AND OFF
SYSTEME D'ASSISTANCE A L'ENFILAGE ET AU RETRAIT DE CHAUSSETTES

(30) Priorität: 16.04.2004 DE 102004019618; 25.09.2004 DE 102004047248
(43) Veröffentlichungstag der Anmeldung: 06.06.2007
(73) Patentinhaber: medi GmbH & Co. KG, 95448 Bayreuth (DE)
(72) Erfinder: WEIHERMÜLLER, Stefan, 95448 Bayreuth (DE)
(74) Vertreter: Blaumeier, Jörg
(86) Internationale Anmeldenummer: PCT/DE2005/000687
(87) Internationale Veröffentlichungsnummer: WO 2005/099529

(56) Entgegenhaltungen:
- DE-A1- 10 011 727
- DE-U1-202004 006 379
- DE-U1-202004 015 156
- FR-A- 788 477
- SE-B- 455 566
- US-A- 5 673 826
- US-B1- 6 523 729

## Beschreibung

Die Erfindung bezieht sich auf eine Kunststofffolie als Hilfsmittel für das An- bzw. Ausziehen von Strümpfen, insbesondere von Kompressionsstrümpfen, wobei die Kunststofffolie friktionsarm, reissfest sowie sehr dünn ist und aus einem Sockenteil und einem mit dessen offenem Ende übergangslos verbunden Zungenteil besteht gemäss Anspruch 1.

Das An- und Ausziehen von Strümpfen, insbesondere von Stützoder Kompressionsstrümpfen mit offener oder geschlossener Fußspitze bzw. das An- umd Ausziehen entsprechender Stützund Kompressionshosen bereitet wegen deren Kompressionswirkung nicht unerhebliche Probleme. Wegen der (beginnend ab Bereich der Fessel nach oben) an sich erwünschten Kompressionswirkung der Strümpfe bzw. Strumpfhosen ergeben sich beim Anziehen vor allem im Fersen- und Fußbereich Probleme. Im Fersen- und Fußbereich ist praktisch nur ein "Hochrollen" der Strumpfteile möglich, nachdem diese zuvor auf "links" gewendet wurden. Der Vorgang insgesamt ist recht mühsam und kann von älteren Personen kaum ohne fremde Hilfe ausgeführt werden. Die größten Schwierigkeiten treten dabei - wie erwähnt - im Fersenbereich auf, da in diesem Bereich zwischen Fuß und Fessel das Gestrick am weitesten gedehnt werden muß, bevor es über die Fessel und Wade und ggfs. bis über das Knie und den Oberschenkel oder sogar bis zur Taille gezogen wird. Der Fuß und die Ferse müssen dabei immer auch die engste Stelle mit dem höchsten Druck (nämlich im Fesselbereich des Strumpfes 100 % der jeweiligen Kompressionsklasse - ausgelegt auf den Fesselbereich) passieren.

Wie sich aus der Fußanatomie ergibt, ist der Umfang über die Ferse wesentlich größer als der Umfang an der Fessel. Wenn der Patient das Krankheitsbild "Fersensporn" oder "Haglund-Ferse" hat, erhöht sich der Umfang sogar noch zusätzlich. Damit ist der über den Spann ausgeübte Druck auf den Fußbereich höher als dieser letztlich auf das Bein wirkt. Beim Anziehen können sich zusätzlich Falten bilden, die den Druck weiter erhöhen.

Häufig kann das gesamte Gestrick nicht in einem Zug nach oben gezogen werden. Der Patient muss sich dann der sogenannten "Salami-Technik" bedienen und das Gestrick Stück für Stück nach oben ziehen. Dadurch wird der Anziehvorgang recht langwierig. Es kommt zu Einschnürungen im Rist und im Übergang vom Fuß zur Fessel. Der reguläre Blutfluß wird beeinträchtigt und möglicherweise sogar kurzfristig unterbrochen.

Man hat bereits versucht, durch Unterziehstrümpfe eine Gleithilfe zu schaffen. Diese Unterziehstrümpfe müssen jedoch nach dem Anziehvorgang der Kompressionsstrümpfe wieder in Zehenrichtung entfernt werden, so dass deren Anwendung nur bei Kompressionsstrümpfen mit offener Fußspitze möglich ist. Dabei ist das Herausziehen der Unterstrümpfe durch die offene Fußspitze der Kompressionsstrümpfe keinesfalls unproblematisch.

Aus der DE 38 10 047 C2 und der EP 0 332 837 B1 ist eine Anziehhilfe für Strümpfe in Gestalt eines Gestells bekannt, wobei wenigstens vier - mit im wesentlichen gleichem Abstand voneinander angeordneten und sich im wesentlichen parallel zueinander erstreckenden - Streben, deren eine Enden über einen ersten Bügel und deren andere Enden über eine zweiten Bügel miteinander verbunden sind, wobei der erste Bügel im wesentlichen halbkreisförmig mit einem der Strumpfweite entsprechenden Durchmesser und der zweite Bügel im wesentlichen U-förmig mit einer deutlich größeren Weite miteinander verbunden sind. Es bedarf keiner weiteren Erläuterung, dass ein solches, recht sperriges Gestell nur für den Hausgebrauch, keinesfalls aber für den Gebrauch auf Reisen geeignet ist.

Entsprechendes gilt auch für die in der DE 42 28 916 C2 beschriebene Anziehhilfe, bei der die dort vorhandenen halbbogenförmigen Elemente longitudinal verstellbar sind.

Aus der EP 0 878 157 B1 ist eine Vorrichtung zum Anziehen von Socken und ähnlichen Kleidungsstücken bekannt, die zwei hufeisenförmige Backen aufweist, die um einen Drehpunkt schwenkbar sind, wobei die Backen einen Teil einer Zange bilden. Die äußere Kontur der ersten und die innere Kontur der zweiten Backe können derart ineinander greifen, dass der Socken zwischen ihnen gehalten wird.

Aus dem DE 299 21 662 U1 ist eine nur für das Ausziehen von Kompressionsstrümpfen bestimmte Hilfe bekannt, bei der ein dünner, glatter und reissfester Folienschlauch derart über den am Bein befindlichen Strumpf gezogen wird, dass der Fuss und der Fussknöchel von der Folie überdeckt sind. Ein dünnes, stark dehnbares Gummiband mit einer Mindestlänge von 25 cm und einer Breite von nur etwa 25 mm, welches mit einer Spannschnalle versehen ist, wird in Fussknöchelhöhe über den Folienschlauch gespannt. Mit Hilfe einer solchen Ausziehhilfe wird beim Ausziehvorgang der Reibungswiderstand des Strumpfgewebes an der Ferse und im Fußbereich ganz erheblich vermindert. Diese Hilfe ist jedoch nur für den Ausziehvorgang, nicht aber für den Anziehvorgang einsetzbar.

Aus dem DE 297 06 129 U1 ist eine Hilfe für das Anziehen von Kompressionsstrümpfen bekannt, die aus zwei, im wesentlichen deckungsgleichen und in etwa dreieckigen Stücken aus einem gleitfähigem, flexiblen, bahnartigen Material besteht. Die beiden in etwa deckungsgleichen Stücke liegen übereinander und sind entlang ihres gemeinsamen Randes lösbar miteinander verbindbar. Die lösbare Verbindung ist als mit einem Faden ausgeführte Naht ausgebildet. Ein Ende des Fadens ist aus der Naht herausgeführt. Die Anziehhilfe wird wie ein Socken über den nackten Fuß gestreift. Anschließend wird der Kompressions strumpf in an sich bekannter Weise darübergezogen. Durch das glatte Material der Anziehhilfe gleitet der Kompressionsstrumpf recht gut nach oben. Das Anziehen wird erleichtert und ist weniger schmerzhaft. Sobald der Kompressionsstrumpf mit seiner Spitze die Fußspitze erreicht hat, wird das freie Fadenende ergriffen und gezogen, wodurch sich die Naht löst. Die Anziehhilfe zerfällt in ihre beiden Bestandteile, die zu beiden Seiten des Fußes herausgezogen und entsorgt werden können. Die zuletzt beschriebene Anziehhilfe ist nur für einen einmaligen Gebrauch bestimmt.

Aus der DE 100 11 727 A1 ist schließlich eine Anziehhilfe aus friktionsarmem Folienmaterial für Strümpfe bekannt, die vor dem Anziehen eines Strumpfes zwei Vorderfußhüllen und ein Zugband aufweist, das im Bereich ihrer Spitzen befestigt ist. Die innere und die äußere Vorderfußhülle sind ineinander verschiebbar und jeweils schlauchartig geschlossen. Der Fuß wird an einer markierten Stelle auf die eine Lage des Folienmaterials aufgesetzt und nach vorn geschoben. Dabei nimmt der Fuß einen Verlängerungslappen der Folie mit. Aufgrund des Verschiebens des Fußes nach vorn ergibt sich ein Überstülpen der oberen Lage der Folie, die so eine Vorderfußhülle bildet. Infolge weiteren Verschiebens des Fußes nach vorn ergibt sich ein zunehmendes Umhüllen der Zehen und des Ristes, wobei sich die Schlaufe zum Rist des Fußes hin verlängert. Insgesamt bilden sich zwei Vorderfußhüllen - nämlich eine innere und eine äußere - aus, die den Fuß schlauchartig umschließen. Das Zugband ist zwischen der inneren und der äußeren Vorderfußhülle geführt. Der Strumpf wird zunächst bis über die Knöchel des Fußes gezogen. Aus dieser Lage wird der Strumpf dann über die Wade hochgezogen. Das Anziehen des Strumpfes wird durch die friktionsarme Oberfläche der Anziehhilfe erleichtert, die sich mit ihrer äußeren Vorderfußhülle derart um den gesamten Fuß schmiegt, daß der problematische Bereich durch die äußere Vorderfusshülle eine Oberfläche erhält, die das Anziehen erleichtert. Nach dem vollständigen Anziehen des Strumpfes kann die Anziehhilfe unter dem Strumpf mit Hilfe des Zugbandes aus dem Strumpf herausgezogen werden. Dabei nimmt das Zugband sowohl die innere als auch die äußere Vorderfußhülle mit. Es müssen somit innerhalb des Kompressionsstrumpfes insgesamt drei Teile bewegt werden.

Aus dem DE 20 2004 006 379 U ist schließlich ein Hilfsmittel zum An- und Ausziehen von Strümpfen - insbesondere von Kompressionsstrümpfen - gemäss dem Obergriff des Auspruchs 1 bekannt, bestehand aus einer Kunststofffolie, die friktionsarm, reißfest sowie sehr dünn ist und aus einem Socken-Teil und einem mit dessen offenem Ende übergangslosen Zungen-Teil besteht.

Diese Lösung hat sich für normale Anwendungsfälle bewährt. Es hat sich jedoch gezeigt, dass bei einem feuchten Fuß die Gleitfähigkeit durch die Feuchtigkeit nicht optimal ist.

Der vorliegenden Erfindung liegt daher die Aufgabe zu Grunde, auch für diesen speziellen Fall eine Verbesserung der Gleitfähigkeit beim Anziehvorgang zu ermöglichen.

Die Lösung dieser Aufgabe erfolgt mit Hilfe der kennzeichnenden Merkmale des Anspruches 1*.* Besondere Ausführungsarten des hiltsmittels sind in den abhängisen Ansprüchen anseqeben. Im verfahren gemäß Anspruch 23 wird das erfindungsgemäße hilfsmittel verwendet. Die Erfindung wird nachfolgend anhand der Zeichnungsfiguren näher erläutert: Es zeigen:
Fig. 1 eine Prinzipdarstellung des erfindungsgemäßen Hilfsmittels,
Fig. 2a bis 2d eine erfindungsgemäße An- und Ausziehhilfe für Strümpfe Zunge in aufeinanderfolgenden Phasen des AnZiehvorgangs sowie
Fig. 3a bis 3d eine Darstellung der einzelnen Schritte Während eines Ausziehvorgangs.

In der Fig. 1 ist erkennbar, dass das erfindungsgemäße Hilfsmittel 10 im wesentlichen aus zwei unterschiedlichen Teilen aufgebaut ist, nämlich aus einem sackähnlichen Socken-Teil 11 und einem flachen Zungen-Teil 12. Socken-Teil 11 und Zungen-Teil 12 bestehen aus einer dünnen, friktionsarmen und reißfesten Kunststofffolie 13 mit sehr guten Gleiteigenschaften. Socken-Teil 11 und Zungen-Teil 12 werden aus einer einzigen Ausgangsfolie gefertigt. Dabei wird das Socken-Teil 11 in geigneter Weise, vorzugsweise durch Übereinanderlegen der Teile 11a und 11b und anschließendes Vernähen, thermisches Kleben oder Schweißen der Ränder (bzw. durch Kombinationien aus diesen Verbindungsarten) aus der für das Socken-Teil 11 und das Zungen-Teil 12 gemeinsamen Kunststofffolie 13 aus nur einem Grundzuschnitt hergestellt.

Das Zungen-Teil 12 hat die vielfache Länge des Patientenfußes und trägt zweckmäßigerweise eine Markierung 14 für die Positionierung der Zehen des Fußes bzw. der Fußspitze. Die Ränder können ggfs. versäubert sein und die Nahtstellen ein zusätzlich eingearbeitetes Verstärkungsband oder eine Nahtkappe aufweisen. Auch eine Kombination eines eingearbeiteten Verstärkungsbandes mit einer Nahtkappe ist möglich.

Das Socken-Teil 11 hat eine solche Größe, dass es den Fuß eines Patienten bis über den Knöchel und bis knapp unterhalb der Wade umfassen kann. Eine exakte Anpassung an die jeweilige Fußgröße ist nicht erforderlich.

Für den Anziehvorgang wird das Zungenteil 12 verwendet. Der Patient setzt seinen Fuß der Markierung entsprechend aus das ausgebreitete Zungen-Teil 12 und legt gemäss Fig. 2a das vordere Ende des Zungen-Teils 12 derart doppellagig um die Fussspitze 15, dass die Zehen und ggfs. darüber hinaus ein weiterer Teil des Fußes vom Zungen-Teil 12 abgedeckt werden. Eventuell kann das Zungenende 16 auch für den Beginn des Anziehvorgangs von den Zehen erfasst und dort kurzzeitig eingeklemmt werden. Es können auch nahe dem freien Ende des Zungen-Teils 12 seit-liche Erweiterungen 18 vorgesehen werden, die Fixierhilfen 19 in Gestalt von dünnen Magnetfolien, weichen Klettverschlüssen, leicht trennbaren Druckknöpfen oder kleinen Saugnapfyorrichtungen aufweisen.

Wie aus Figur 2 ersichtlich, wird für den Anziehvorgang die verlängerte Zunge 12 etwa auf ihrer halben Länge mit einer Falte 20 derart umgelegt, dass der Endbereich 16 des Zungen-Teils 12a auf dem dem Socken-Teil 11 benachbarten Bereich des Zungen-Teils 12b zu liegen kommt.

An der Rückseite des Beins reicht das Zungen-Teil 12b - wie bereits im Hauptpatent beschrieben - bis zum unteren Wadenbereich. Nunmehr kann gemäß Zeichnungsfigur mit dem Anziehen des Strumpfes begonnen werden. Durch die gute Gleitfähigkeit der aufeinander liegenden Kunststofffolien der Zungen-Teile 12a bzw. 12b bereitet dies keine Probleme und kann auch von älteren Personen mit eingeschränkter Beweglichkeit ohne weiteres, insbesondere ohne Hilfe anderer Personen, ausgeführt werden. Wenn der Kompressionsstrumpf 17 im Bereich des Fußknöchels und im unteren Wadenbereich sauber anliegt, kann das doppellagige Zungen-Teil 12 mit Hilfe des Zungen-Teils 12b nach oben aus dem Strumpf herausgezogen werden. Der kritische Teil des Anziehvorgangs, nämlich im Bereich der Ferse und des fußknöchels, ist abgeschlossen.

Die bei einer einlagigen Zunge 12 beispielsweise durch einen feuchten Fuss verminderte Gleitfähigkeit tritt bei der vorliegenden Anordnung nicht mehr auf, da hier lediglich die gleitfähigen Zungen-Teile 12a und 12b aufeinander gleiten. Dies ist der Grund, weshalb auch bei einem feuchten Fuss nur sehr geringe Reibwirkungen auftreten und sich damit auch unter solchen Voraussetzungen sehr gute Ergebnisse erzielen lassen.

Der Ausziehvorgang ist prinzipiell in Fig. 3 dargestellt. Der Strumpf befindet sich zunächst gemäss Fig. 3a am Bein. Der Patient schlüpft - wie in Fig. 3b dargestellt - mit dem am Bein befindlichen Strumpf in das Socken-Teil 11, das dann den gesamtem Fuss und einen Teil des Beins bis etwa zum unteren Wadenbereich umgibt. Gemäss Fig. 3c wird der Strumpf nunmehr über das Socken-Teil 11 am Bein und über den Fuss abgerollt und dabei auf "links" gezogen. Die dünne, friktionsarme Kunststofffolie des Socken-Teils 11 mit ihrer guten Gleitfähigkeit erweist sich dabei als große Erleichterung während des Ausziehvorgangs.

Das erfindungsgemäße Hilfsmittel hat im zusammengefalteten Zustand lediglich die Größe zweier nebeneinanderliegender Streichholzheftchen und kann - anders als die bisher bekannten Hilfsmittel - sowohl für den Anziehvorgang und als auch (unter Einsatz des Socken-Teils 11) für den Ausziehvorgang verwendet werden. Es erweist sich damit als überaus nützlicher Begleiter sowohl zu Haus als auch auf Reisen. Es kann sowohl für Strümpfe mit offener als auch für Strümpfe mit geschlossener Spitze verwendet werden.

Die als An- und Ausziehhilfe dienende Kunststofffolie kann in Haushaltswaschmaschinen gewaschen und in Haushaltstrocknern getrocknet werden.

## Patentansprüche

1. Hilfsmittel zum An- und Ausziehen von Strümpfen, insbesondere von Kompressionsstrümpfen, bestehend aus einer reißfesten, friktionsarmen und sehr dünnen Kunststofffolie (13), mit einem zum Ausziehen zu verwendenden Socken-Teil (11), ausgebildet zur Aufnahme des gesamten Fußes sowie eines Teils des Beins, sowie mit einem zum Anziehen zu verwendenden, mit dem Socken-Teil (11) mit dessen offenem Ende übergangslos verbundenen Zungen-Teil, (12), das ein Vielfaches der Länge des Patientenfußes aufweist **dadurch gekennzeichnet, dass** das Zungen-Teil (12) zum Anziehen auf etwa der Hälfte derart gefaltet ist, dass eine Doppellage besteht, wobei das freie Ende des doppellagigen Zungen-Teils als Aufnahme für den Fuß verwendbar ist.

2. Hilfsmittel nach Anspruch 1, **dadurch gekennzeichnet, dass** das Socken-Teil (11) aus zwei übereinander gelegten, einander entsprechenden und an den Rändern verbundenen Teilbereichen (11a, 11b) der Kunststofffolie (13) besteht.

3. Hilfsmittel nach Anspruch 1 oder 2, **dadurch gekennzeichnet, dass** dieses eine Textileinlage aufweist.

4. Hilfsmittel nach Anspruch 3, **dadurch gekennzeichnet, dass** die Textileinlage aus Chemiefasern besteht.

5. Hilfsmittel nach Anspruch 3, **dadurch gekennzeichnet, dass** die Textileinlage aus Naturfasern besteht.

6. Hilfsmittel nach einem der Ansprüche 1 bis 5, **dadurch gekennzeichnet, dass** dieses eine zusätzliche, die Gleitfähigkeit weiter verbessernde Beschichtung aufweist.

7. Hilfsmittel nach einem der Ansprüche 2 bis 6, **dadurch gekennzeichnet, dass** es sich bei der Textileinlage um ein Gewebe, ein Gestrick oder ein Gewirk handelt.

8. Hilfsmittel nach einem der Ansprüche 1 bis 7, **dadurch gekennzeichnet, dass** es insgesamt aus nur einem Grundzuschnitt besteht.

9. Hilfsmittel nach einem der Ansprüche 1 bis 8, **dadurch gekennzeichnet, dass** etwa vorhandene Nahtstellten thermisch verklebt sind.

10. Hilfsmittel nach einem der Ansprüche 1 bis 8, **dadurch gekennzeichnet, dass** etwa vorhandene Nahtstellen ein zusätzlich eingearbeitetes Verstärkungsband aufweisen.

11. Hilfsmittel nach einem der Ansprüche 1 bis 10, **dadurch gekennzeichnet, dass** etwa vorhandene Nahtstellen zusätzlich eine Nahtkappe aufweisen.

12. Hilfsmittel nach Anspruch 10 oder 11, **dadurch gekennzeichnet, dass** es sich um ein flaches Verstärkungsband handelt.

13. Hilfsmittel nach Anspruch 10 oder 11, **dadurch gekennzeichnet, dass** es sich um ein Verstärkungsband mit rundem Querschnitt handelt.

14. Hilfsmittel nach einem der Ansprüche 10 bis 13, **dadurch gekennzeichnet, dass** es sich um ein Verstärkungsband aus Chemiefasern handelt.

15. Hilfsmittel nach einem der Ansprüche 10 bis 13, **dadurch gekennzeichnet, dass** es sich um ein Verstärkungsband aus Naturfasern handelt.

16. Hilfsmittel nach einem der Ansprüche 1 bis 15, **dadurch gekennzeichnet, dass** das Zungen-Teil (12a) eine Markierung (14) für die Positionierung des Fußes aufweist.

17. Hilfsmittel nach einem der Ansprüche 1 bis 16, **dadurch gekennzeichnet, dass** im Bereich des Zungen-Teils (12) eine seitliche Erweiterung (18) mit einer Fixierhilfe (19) für das beim Anziehvorgang über die Zehen gelegte Ende des Zungen-Teil (12) vorhanden ist.

18. Hilfsmittel nach Anspruch 17, **dadurch gekennzeichnet, dass** die Fixierhilfe (19) aus mindestens zwei einander zugeordneten dünnen Magnetfolien besteht.

19. Hilfsmittel nach Anspruch 17, **dadurch gekennzeichnet, dass** die Fixierhilfe (19) aus einem leicht trennbaren Druckknopfsystem besteht.

20. Hilfsmittel nach Anspruch 17, **dadurch gekennzeichnet, dass** die Fixierhilfe (19) aus einem weichen Klettverschluss besteht.

21. Hilfsmittel nach Anspruch 17, **dadurch gekennzeichnet, dass** die Fixierhilfe (19) aus einer kleinen Saugnapfvorrichtung besteht.

22. Hilfsmittel nach einem der Ansprüche 1 bis 22, **dadurch gekennzeichnet, dass** das Zungen-Teil (12) in seinem Endbereich eine Zehenkappe zur Aufnahme der Zehen beim Anziehvorgang aufweist.

23. Verfahren zum Anziehen eines Strumpfes, insbesondere eines Kompressionsstrumpfes, unter Verwendung eines Hilfsmittels nach einem der Ansprüche 1 bis 22, wobei das Zungen-Teil auf etwa der Hälfte seiner Länge gefaltet wird, so dass es doppellagig ist, wonach der Patientenfuß auf das doppellagige Zungen-Teil gesetzt wird, wonach der Strumpf über den Patientenfuß und das doppellagige Zungen-Teil gezogen wird, wonach nach Anlegen des Sockens das im Socken befindliche doppellagige Zungen-Teil mit Hilfe eines nach oben aus dem Socken ragenden Teils des Hilfsmittels aus dem Socken gezogen wird.

## Claims

1. An aid for putting on and taking off stockings, especially compression stockings, comprising a tear-resistant, low-friction and very thin synthetic-material film (13) with a sock part (11) to be used for taking off, embodied to receive the entire foot and a part of the leg, and with a tongue part (12) to be used for putting on and connected seamlessly to the sock part (11) at its open end, which provides a multiple of the length of the patient's foot,
**characterised in that,**
for putting on, the tongue part (12) is folded approximately in half in such a manner that a double layer is provided, wherein the free end of the double-layered tongue part can be used as a receiver for the foot.

2. The aid according to claim 1,
**characterised in that**
the sock part (11) comprises two sub-regions (11a, 11b) of the synthetic-material film (13) placed one over the other, corresponding to one another and connected at the edges.

3. The aid according to claim 1 or 2,
**characterised in that**
the latter provides a textile inlay.

4. The aid according to claim 3,
**characterised in that**
the textile inlay comprises chemical fibres.

5. The aid according to claim 3,
**characterised in that**
the textile inlay comprises natural fibres.

6. The aid according to any one of claims 1 to 5,
**characterised in that**
the latter provides an additional coating further improving sliding properties.

7. The aid according to any one of claims 2 to 6,
**characterised in that**
the textile inlay is a woven fabric, a knitted fabric or a knitted item.

8. The aid according to any one of claims 1 to 7,
**characterised in that**
it comprises in total only one basic cut piece.

9. The aid according to any one of claims 1 to 8,
**characterised in that**
any seams present are thermally glued.

10. The aid according to any one of claims 1 to 8,
**characterised in that**
any seams present provide an additionally integrated reinforcing strip.

11. The aid according to any one of claims 1 to 10,
**characterised in that**
any seams present additionally provide a seam cap.

12. The aid according to claim 10 or 11,
**characterised in that**
the reinforcing strip is flat.

13. The aid according to claim 10 or 11,
**characterised in that**
the reinforcing strip provides a rounded cross-section.

14. The aid according to any one of claims 10 to 13,
**characterised in that**
the reinforcing strip is made from man-made fibres.

15. The aid according to any one of claims 10 to 13,
**characterised in that**
the reinforcing strip is made from natural fibres.

16. The aid according to any one of claims 1 to 15,
**characterised in that**
the tongue part (12a) provides a marking (14) for positioning the foot.

17. The aid according to any one of claims 1 to 16,
**characterised in that**
a lateral widening (18) with a fixing aid (19) for the end of the tongue part (12) placed over the toes during the putting on process is provided in the region of the tongue part (12).

18. The aid according to claim 17,
**characterised in that**
the fixing aid (19) comprises at least two associated thin magnetic foils.

19. The aid according to claim 17,
**characterised in that**
the fixing aid (19) comprises a readily separated pushbutton system.

20. The aid according to claim 17,
**characterised in that**
the fixing aid (19) comprises a soft Velcro fastening.

21. The aid according to claim 17,
**characterised in that**
the fixing aid (19) comprises a small suction-pad device.

22. The aid according to any one of claims 1 to 22,
**characterised in that**
the tongue part (12) provides a toe cap in its end region for receiving the toes during the putting on process.

23. A method for putting on a stocking, a specially a compression stocking, using an aid according to any one of claims 1 to 22, wherein the tongue part is folded to approximately half its length, so that it provides a double layer, after which the patient's foot is placed on the double-layered tongue part, after which the stocking is pulled over the patient's foot and the double-layered tongue part, after which the double-layered tongue part disposed within the sock after fitting the sock is removed from the sock using a part of the aid projecting upwards from the sock.

## Revendications

1. Système d'aide à l'enfilage et au retrait des bas, en particulier des bas de contention, constitué d'une feuille plastique (13) très mince, résistante aux déchirures et sans friction, comportant une partie formant chaussette (1) à utiliser pour retirer les bas, qui est conçue pour recevoir le pied entier, ainsi qu'une partie de la jambe, et une partie de languette (12) à utiliser pour enfiler les bas, qui est reliée sans transition à la partie formant chaussette (11) au niveau de l'extrémité ouverte de celle-ci, et qui correspond à un multiple de la longueur du pied du patient, **caractérisé en ce que** la partie de languette (12) pour l'enfilage est pliée sur à peu près la moitié, de telle sorte qu'il se forme une double couche, l'extrémité libre de la partie de languette en double couche étant utilisable comme logement pour le pied.

2. Système d'aide selon la revendication 1, **caractérisé en ce que** la partie formant chaussette (1) est constituée de deux portions (11 a, 11 b) de la feuille plastique (13), posées l'une sur l'autre, correspondant entre elles et reliées au niveau des bords.

3. Système d'aide selon la revendication 1 ou 2, **caractérisé en ce que** celui-ci comporte un insert textile.

4. Système d'aide selon la revendication 3, **caractérisé en ce que** l'insert textile est réalisé en fibres chimiques.

5. Système d'aide selon la revendication 3, **caractérisé en ce que** l'insert textile est réalisé en fibres naturelles.

6. Système d'aide selon l'une quelconque des revendications 1 à 5, **caractérisé en ce que** celui-ci comporte un revêtement supplémentaire améliorant davantage l'aptitude au glissement.

7. Système d'aide selon l'une quelconque des revendications 2 à 6, **caractérisé en ce que** l'insert textile est un tissu, un tricot ou un tissu à mailles.

8. Système d'aide selon l'une quelconque des revendications 1 à 7, **caractérisé en ce qu'**il est formé dans l'ensemble à partir d'une seule découpe de base.

9. Système d'aide selon l'une quelconque des revendications 1 à 8, **caractérisé en ce que** les zones de joint éventuellement présentes sont collées thermiquement.

10. Système d'aide selon l'une quelconque des revendications 1 à 8, **caractérisé en ce que** les zones de joint éventuellement présentes comportent une bande de renfort insérée en plus.

11. Système d'aide selon l'une quelconque des revendications 1 à 10, **caractérisé en ce que** les zones de joint éventuellement présentes comportent en plus un recouvrement de joint.

12. Système d'aide selon !a revendication 10 ou 11, **caractérisé en ce qu'**il s'agit d'une bande de renfort plate.

13. Système d'aide selon la revendication 10 ou 11, **caractérisé en ce qu'**il s'agit d'une bande de renfort à section transversale ronde.

14. Système d'aide selon l'une quelconque des revendications 10 à 13, **caractérisé en ce qu'**il s'agit d'une bande de renfort en fibres chimiques.

15. Système d'aide selon l'une quelconque des revendications 10 à 13, **caractérisé en ce qu'**il s'agit d'une bande de renfort en fibres naturelles.

16. Système d'aide selon l'une quelconque des revendications 1 à 15, **caractérisé en ce que** la partie de languette (12a) comporte un marquage (14) pour le positionnement du pied.

17. Système d'aide selon l'une quelconque des revendications 1 à 16, **caractérisé en ce que** dans la zone de la partie de languette (12) est prévu un élargissement (18) latéral avec un élément de fixation (19) pour l'extrémité de la partie de languette (12), posée autour des orteils pendant l'opération d'enfilage.

18. Système d'aide selon la revendication 17, **caractérisé en ce que** l'élément de fixation (19) est formé par au moins deux minces feuilles magnétiques associées l'une à l'autre.

19. Système d'aide selon la revendication 17, **caractérisé en ce que** l'élément de fixation (19) est formé par un système de bouton-pression pouvant être aisément désolidarisé.

20. Système d'aide selon la revendication 17, **caractérisé en ce que** l'élément de fixation (19) est formé par une fermeture autoagrippante souple.

21. Système d'aide selon la revendication 17, **caractérisé en ce que** l'élément de fixation (19) est formé par un petit dispositif à ventouse.

22. Système d'aide selon l'une quelconque des revendications 1 à 21, **caractérisé en ce que** la partie de languette (12) comporte dans sa zone d'extrémité un capuchon pour orteils, destiné à recevoir les orteils pendant l'opération d'enfilage.

23. Procédé pour l'enfilage d'un bas, en particulier d'un bas de contention, moyennant l'utilisation d'un système d'aide selon l'une quelconque des revendications 1 à 22, la partie de languette étant pliée sur environ la moitié de sa longueur, de telle sorte qu'elle forme une double couche, selon lequel le pied du patient est posé sur la partie de languette en double couche, selon lequel le bas est enfilé sur le pied du patient et la partie de languette en double couche, selon lequel, après la pose de la chaussette, la partie de languette en double couche située dans la chaussette est tirée hors de la chaussette au moyen d'une partie du système d'aide s'avançant vers le haut hors de la chaussette.
